# EUROPÄISCHE PATENTANMELDUNG

(11) **EP 0 622 818 A2**
(43) Veröffentlichungstag der Anmeldung: **02.11.1994**
(21) Anmeldenummer: 94106368.7
(22) Anmeldetag: 23.04.1994
(51) Int. Cl.: H01H 13/70, H01H 13/26, H01H 1/40

(54) **Tastschalter**

(30) Priorität: 28.04.1993 DE 4313870
(71) Anmelder: BECKER GmbH, D-76307 Karlsbad (DE)
(72) Erfinder: Gaissert, Helmut, Dipl.-Ing., D-75179 Pforzheim (DE)

(57) **Zusammenfassung**

Die Erfindung befaßt sich mit einem Tastschalter für das Kontaktieren eines auf einer Leiterplatte angeordneten Festkontaktes. Der Tastschalter enthält einen auf einer Leiterplatte befestigbaren, axial an den Festkontakt andrückbaren Gegenkontakt, der mit einer flexiblen Membran versehen ist. Zur einfacheren Montage und Führung des Gegenkontaktes besitzt dieser einen formsteifen Ringkörper, der über eine tellerförmige Membran mit einem zentralen Stift verbunden ist.

## Beschreibung

Die Erfindung betrifft einen Tastschalter für das Kontaktieren eines auf einer Leiterplatte angeordneten Festkontktes mit einer auf der Leiterplatte befestigbaren, axial an den Festkontakt andrückbaren Gegenkontakt, der mit einer flexiblen Membran versehen ist.

Ein solcher Tastschalter ist bekannt (Prospekt: "Kunststoff-Kontaktelemente KE 1 und KE 2" der Fa. Marquardt GmbH, 78604 Rietheim-Weilheim). Bei dem bekannten Tastschalter besitzt der axial andrückbare Gegenkontakt einen quadratischen Rahmen mit an den Ecken des Rahmens einstückig angeformten Rastfüßen, mit denen der Rahmen durch Einrasten in Löcher in der Leiterplatte befestigt wird. Koaxial zu dem Rahmen ist unter Zwischenschaltung einer tellerförmigen Membran ein topfförmiger Stößel angeordnet. Auf der Außenseite seines Bodens ist der Kontakt befestigt.

Der bekannte Tastschalter weist einerseits den Nachteil auf, daß das obere Ende des Gegenkontaktes in seiner Bestätigungsrichtung geführt sein muß. Außerdem ist die Art der Befestigung des Gegenkontaktes auf der Leiterplatte nicht montagefreundlich, weil vier Befestigungselemente in Löcher eingeführt und eingerastet werden müssen. Zudem erweist sich der bekannte Tastschalter von so großer Baugröße, daß die Unterbringung einer Vielzahl von derartigen Tastschaltern auf einer kleineren Platine nicht möglich ist.

Das der Erfindung zugrunde liegende technische Problem besteht nun darin, einen Tastschalter zu schaffen, dessen Gegenkontakt bei kleinerer Baugröße einfacher auf der Leiterplatte zu befestigen und weitestgehend selbstführend ausgebildet ist und dabei einfach zu fertigen ist.

Dieses technische Problem ist erfindungsgemäß dadurch gelöst, daß der Gegenkontakt aus einem formsteifen Ringkörper besteht, der über eine tellerförmige Membran mit einem zentralen Stift verbunden ist.

Der erfindungsgemäße Gegenkontakt ist ein ausreichend steifes Element, welches mit dem zentral angeordneten Stift auf einfache Weise gut haltbar auf der Leiterplatte befestigt werden kann und keiner besonderen Führung bedarf.

Durch diese eine einzige zentrale Befestigung mit dem zentralen Stift ist es möglich, die Baugröße bei optimierter Montagefreundlichkeit sehr gering zu halten.

Vorteilhafte Weiterbildungen der Erfindung sind in den abhängigen Ansprüchen enthalten.

Es erweist sich als vorteilhaft, die tellerförmige Membran mit Ausnehmungen zu versehen, die bevorzugt symmetrisch zur Mittelachse des zentralen Stiftes angeordnet sind. Diese Ausbildungen erweisen sich im Vergleich mit den bekannten Tastschaltern in ihrer Handhabung und in der Fertigung als wesentlich vereinfacht. Ihre flexible Membran läßt sich jetzt einfacher und spezifischer den speziellen Anforderungen an die Tastschalter anpassen, da es einfacher ist, die Flexibilität durch die Größe der Ausnehmung als durch die Materialauswahl festzulegen.

Durch die Weiterbildung des Tastschalters mit einer Kapselung wird der Einsatzbereich des erfindungsgemäßen Tastschalters wesentlich erweitert. Diese Kapselung kann durch die Verwendung einer elastischen Wand zwischen dem Ringkörper und der Leiterplatte erreicht werden. Dabei wird durch die Wandung der Bereich der Kontaktstellen von der Umgebung unter anderem staub- und feuchtigkeitsdicht getrennt und damit abgekapselt. Diese Wandung ist elastisch ausgebildet, damit die Dichtwirkung in den unterschiedlichen Schaltzuständen - Ringkörper auf der Leiterplatte aufliegend oder abgehoben - gewährleistet ist. Diese Dichtwirkung kann durch feste Verbindungen zwischen der Wandung und dem Ringkörper und/oder der Leiterplatte oder durch lösbare Verbindungen z. B. Nut-Federverbindung gegebenenfalls auch mit Hinterschnitt erfolgen.
Die Form der Kapselung mit lösbaren Verbindungen sichert bei geringer Baugröße eine besonders vorteilhaft einfache Montage, da hier die dichte Verbindung durch einfaches Einrasten erfolgt.

Vorzugsweise wird der Tastschalter als beleuchteter Schalter ausgebildet, der die Lichtquelle in dem zentralen Stift enthält. Ohne Beschränkung auf diese sind Beispiele für solche Lichtquellen Leuchtdioden, Miniaturglühlampen oder die Enden von Lichtwellenleitern. Besonders vorteilhaft sind dabei die LED's und Lichtwellenleiter, die Licht bei geringer Wärmeentwicklung erzeugen können und daher keine zusätzliche Wärmeableitmöglichkeit erfordern. Ist eine solche nötig, wie bei Miniaturglülampen, so werden diese bevorzugt unter Verwendung von Ausnehmungen in der tellerförmigen Membran gebildet.
Die Lichtquelle kann sogar selbst den zentralen Stift bilden. An diesem wird dann die Membran mit dem Ringkörper befestigt. Die Befestigung wird dabei bevorzugt mittels Hinterschnitt sichergestellt.
Möglich ist auch eine Chip-on-board-Leuchtdiode in einer Zylinderöffnung in der Mitte des zentralen Stiftes anzuordnen, die dann nach dem Aufsetzen des Gegenkontaktes auf die Leiterplatte mit der LED mit einem lichtdurchlässigen gegebenenfalls farbigen elastischen Werkstoff ausgegossen und versiegelt wird.
Sind mehrere beleuchtete Tastschalter vorhanden, erweist sich die Verwendung von Lichtwellenleitern als besonders vorteilhaft, da alle oder Teile dieser von einer einzigen Beleuchtungseinheit zentral mit Licht versorgt werden können. Die Beleuchtungseinheit kann je nach Bedarf von den Tastschaltern getrennt auf derselben oder einer anderen Leiterplatte untergebracht sein.
Alle diese beleuchteten Tastschalter erweisen sich als besonders klein in ihrer Baugröße und als einfach zu montieren.

Vorzugsweise wird der Gegenkontakt mit dem zentralen Stift, dem Ringkörper und der tellerförmigen Membran in einem Spritzgußverfahren aus Kunststoff hergestellt. Dies ermöglicht eine einfache, schnelle und billige Fertigung des erfindungsgemäßen Tastschalters, der nur noch mit einer leitenden Schicht auf der den Kontakten zugewandten Seite der Leiterplatte versehen werden muß, um die sichere Kontaktierung zu ermöglichen. Ein Beispiel für einen geeigneten Kunststoff ist "Hytrel G-3548W" - Materialbezeichnung von Dupont. Jedoch kann auch dieser Fertigungsschritt durch die Verwendung von Metall als Material für den Gegenkontakt entfallen, da das Metall elektrisch leitend ist. Als optimiertes Material erweist sich ein Verbundwerkstoff aus Kunststoff und Metall, das insbesondere im Bereich des Ringkörpers aus Metall und im Bereich des Stiftes und der Membran bevorzugt aus Kunststoff besteht. In diesem Fall kann optimiert nach Funktion das jeweils günstigste Material verwendet werden.

Einige der Weiterbildungen sind nachstehend anhand der Figuren erläutert. Es zeigen:
- Fig. 1: ein Ausführungsbeispiel des erfindungsgemäßen Gegenkontaktes im Längsschnitt
- Fig. 2: ein anderes Ausführungsbeispiel des Gegenkontaktes im Länggschnitt mit Schlitz
- Fig. 3: ein mit einer Kapselung durch eine elastische Wand versehener Tastschalter
- Fig. 4: ein Ausführungsbeispiel mit einer LED als zentraler Stift
Fig. 1 zeigt einen in der Leiterplatte 5 befestigten Gegenkontakt 1, welcher aus dem Ringkörper 2 und dem über die tellerförmige Membran 3 mit diesem einstückig verbundenen Stift 4 besteht. Auf der der Leiterplatte 5 zugewandten Oberfläche des Ringkörpers ist eine Kontaktschicht 6 aus einem elektrisch leitenden Werkstoff angeordnet. Die entsprechende Festkontaktschicht 6a auf der Leiterplatte ist nicht gezeigt. Bei der Ausführungsform gemäß Fig. 1 ist der Stift 4 in der Weise ausgebildet, daß er formschlüssig in die Bohrung der Leiterplatte 5 paßt.
Wenn der Stift 4 aus einem Werkstoff besteht, der elastischer als der Werkstoff der Leiterplatte 5 ist, dann kann der Stift 4 in die Bohrung in der Leiterplatte mittels eines auf die Fläche 7 einwirkenden, nicht gezeigten Stempels in einfacher Weise eingepreßt werden. Als Führung für diesen Vorgang dient die Verlängerung 8.
Eine andere vorteilhafte Montagemöglichkeit besteht darin, die Verlängerung 8 mit geringerem Querschnitt als die Bohrung von oben in die Bohrung einzusetzten und dann von der unteren Seite zu greifen, um anschließend den Gegenkontakt 1 in die Endposition zu ziehen. Auch dabei wirkt die Verlängerung 8 als Führung. Nach der Montage des Gegenkontaktes 1 mit Verlängerung 8 wird diese an der Sollbruchstelle 9 abgebrochen.

Der Gegenkontakt 1 gemäß dem Ausführungsbeispiel in Fig. 2 unterscheidet sich durch den Stift 10 von dem Ausführungsbeispiel gemäß Fig. 1. Der Stift 10 ist mit einem Schlitz 11 versehen, so daß der Stift (10) elastische Eigenschaften aufweist, sich beim Einbringen in die Bohrung der Leiterplatte (5) verengt und dann in der Endposition durch seine federnde Wirkung lösbar fixiert ist. Ist der Stift (10) mit einem Hinterschnitt versehen, so kann der Gegenkontakt 1 auf vorteilhaft einfache Weise durch Einrasten des Stiftes 10 in der Bohrung der Leiterplatte 5 lösbar und sicher befestigt werden.

Fig. 3 zeigt einen Gegenkontakt 1, der auf der Leiterplatte 5 durch Aufkleben befestigt wurde. Der Gegenkontakt 1 besteht aus einem zentralen Stift 4, einer damit verbundenen flexiblen Membran 3, die einen Ringkörper 2 trägt. Der Ringkörper 2 zeigt auf der der Leiterplatte 5 zugewandten Seite eine elektrisch leitende Kontaktschicht 6.
An dem Ringkörper 2 ist an dessen Außenseite eine elastische Wand 12 befestigt, die bis auf die Leiterplatte 5 reicht und den Bereich der Kontaktelemente 6 am Ringkörper 2 und die Kontaktelemente 6a auf der Leiterplatte 5 von der Außenwelt staub- und feuchtigkeitsdicht abschließt.

In dem zentralen Stift 4 ist weiterhin eine zylinderförmige Ausnehmung 13 vorhanden, die nach der Befestigung des Gegenkontaktes 1 mit einer lichtdurchlässigen elastischen Abdeckmasse aufgefüllt wird. Diese Abdeckmasse schützt die auf der Leiterplatte in Chip-on-board-Technik angebrachte LED 14 und verleiht dem Stift eine ausrichtende Steifheit.

Fig. 4 zeigt eine Ausbildung des Tastschalters, dessen Gegenkontakt 1 einen zentralen Stift 4 aufweist, welcher durch eine LED 14 in gewöhnlicher konventioneller Ausbildung gebildet wird.
Die LED 14 zeigt in ihrem Mittelteil eine Hinterschneidung 15 in die das Kunststoffteil mit der Membran 3 und Ringkörper 2 lösbar eingreift.

Bei der Montage wird zuerst die LED 14 fest auf der Leiterplatte 5 befestigt und in einem weiteren Schritt das Kunststoffteil zur Vervollständigung des Gegenkontaktes 1 aufgesetzt. Dies vereinfacht die Fertigung des Schalters.

## Patentansprüche

1. Tastschalter für das Kontaktieren eines auf einer Leiterplatte (5) angeordneten Festkontaktes (6a) mit einer auf der gedruckten Schaltung (5) befestigbaren, axial an den Festkontakt (6a) andrückbaren Gegenkontakt (1), der mit einer flexiblen Membran versehen ist,
dadurch gekennzeichnet, daß der Gegenkontakt (1) aus einem formsteifen Ringkörper (2) besteht, der über eine tellerförmige Membran (3) mit einem zentralen Stift (4, 10) verbunden ist.

2. Tastschalter nach Anspruch 1,
dadurch gekennzeichnet, daß der Stift (4) formschlüssig in eine Bohrung der Leiterplatte (5) passend ausgebildet ist.

3. Tastschalter nach Anspruch 1,
dadurch gekennzeichnet, daß der Stift (10) mittels eines Schlitzes (11) federnd ausgebildet ist.

4. Tastschalter nach einem der vorstehenden Ansprüche dadurch gekennzeichnet, daß die tellerförmige Membran (3) Ausnehmungen aufweist.

5. Tastschalter nach Anspruch 4, dadurch gekennzeichnet, daß die Ausnehmungen bezüglich der Mittelachse des zentrierten Stiftes (4,10) radialsymmetrisch zueinander angeordnet sind.

6. Tastschalter nach einem der vorstehenden Ansprüche, dadurch gekennzeichnet, daß der Tastschalter gekapselt ist.

7. Tastschalter nach Anspruch 6, dadurch gekennzeichnet, daß eine elastische Wand (12) zwischen dem Ringkörper (2) und der gedruckten Schaltung (5) vorgesehen ist, die den Bereich der Kontakte (6, 6a) von dem Außenraum abkapselt.

8. Tastschalter nach Anspruch 7, dadurch gekennzeichnet, daß die elastische Wand (12) mit dem Ringkörper (2) dicht verbunden ist und den Ringkörper umschließt.

9. Tastschalter nach Anspruch 7, dadurch gekennzeichnet, daß die elastische Wand (12) mit der Leiterplatte (5) dicht verbunden ist und so gegenüber dem Ringkörper (2) angeordnet ist, daß sie an dem Ringkörper (2) dichtend anliegt und zusammen mit diesem die Kapselung gewährleistet.

10. Tastschalter nach Anspruch 8 oder 9, dadurch gekennzeichnet, daß die elastische Wand (12) mit ihrem nicht verbundenen Ende in eine Nut in dem Ringkörper (2) bzw. der Leiterplatte (5) eingreift.

11. Tastschalter nach Anspruch 8 und 9, dadurch gekennzeichnet, daß die elastische Wand (12) mit dem Ringkörper (2) und mit der gedruckten Schaltung (5) dicht verbunden ist.

12. Tastschalter nach einem der vorstehenden Ansprüche, dadurch gekennzeichnet, daß in dem zentralen Stift (4,10) eine Lichtquelle (14) angeordnet ist.

13. Tastschalter nach Anspruch 12, dadurch gekennzeichnet, daß die Lichtquelle (14) den zentralen Stift (4,10) bildet.

14. Tastschalter nach Anspruch 12 oder 13, dadurch gekennzeichnet, daß die Lichtquelle (14) eine Leuchtdiode insbesondere in Chip-on-board-Technik ist.

15. Tastschalter nach Anspruch 12, dadurch gekennzeichnet, daß die Lichtquelle (14) durch das Ende eines Lichtwellenleiters gebildet wird.

16. Anordnung aus mehreren Tastschaltern nach Anspruch 15, dadurch gekennzeichnet, daß mehrere Lichtwellenleiter (14) von einer gemeinsamen Beleuchtungseinheit mit Licht versorgt werden.

17. Tastschalter nach einem der vorstehenden Ansprüche, dadurch gekennzeichnet, daß der Gegenkontakt (1) aus einem nichtleitenden Kunststoff gefertigt ist, der in dem dem Festkontakt (6a) zugeordneten Bereich leitend ausgebildet wurde.

18. Tastschalter nach einem der vorstehenden Ansprüche 1 - 16, dadurch gekennzeichnet, daß der Gegenkontakt (1) aus Metall besteht.

19. Tastschalter nach einem der vorstehenden Ansprüche 1 - 16, dadurch gekennzeichnet, daß der Gegenkontakt (1) aus einem Verbundwerkstoff aus Metall und Kunststoff gefertigt ist.
